# EUROPÄISCHE PATENTSCHRIFT

(11) **EP 0 847 365 B1**
(45) Veröffentlichungstag und Bekanntmachung des Hinweises auf die Patenterteilung: **22.03.2000**
(21) Anmeldenummer: 96929304.2
(22) Anmeldetag: 22.08.1996
(51) Int. Cl.: B65D 1/32

(54) **VERPACKUNGSBEHÄLTER**
PACKING CONTAINER
RECIPIENT D'EMBALLAGE

(30) Priorität: 31.08.1995 DE 19532041
(43) Veröffentlichungstag der Anmeldung: 17.06.1998
(73) Patentinhaber: HENKEL-ECOLAB GmbH & CO. OHG, 40589 Düsseldorf (DE)
(72) Erfinder: BODE, Jens, D-40476 Düsseldorf (DE); MEHLHORN, Lutz, D-47803 Krefeld (DE); MÜHLHAUSEN, Georg, D-40597 Düsseldorf (DE)
(74) Vertreter: Hase, Christian, Dr.
(86) Internationale Anmeldenummer: EP9603694
(87) Internationale Veröffentlichungsnummer: WO9708058

(56) Entgegenhaltungen:
- EP-A- 0 061 522
- US-A- 4 582 227
- US-A- 4 600 130
- US-A- 5 000 354

## Beschreibung

Die Erfindung betrifft einen Verpackungsbehälter für flüssige Produkte mit einem Behälterverschluß, der bei Druckänderung im Behälter selbsttätig öffnet bzw. schließt.

Verpackungsbehälter dieser Art beispielsweise in Flaschenform sind bekannt (vgl. z.B. US-A-5 000 354. Diese Verpackungsbehälter sind z.B. mit einem Membranverschluß versehen, der öffnet, wenn sich im Behälter der Druck erhöht, und der selbsttätig wieder schließt, wenn sich der Druck im Behälter wieder abbaut. Um die Druckerhöhung zu bewirken, ist es dabei notwendig, auf die Behälterseitenwandungen zu drücken, was es erforderlich macht, daß der Verpackungsbehälter ausreichend flexibel gestaltet ist. Dies führt jedoch dazu, daß ein solcher Behälter, insbesondere wenn er schon teilentleert ist, relativ schlecht zu handhaben ist. Außerdem läßt sich ein solcher Behälter, wenn er beispielsweise in sanitären Einrichtungen als Flüssigseifenspender eingesetzt wird, schlecht aufstellen bzw. an einer Wand befestigen.

Aufgabe der Erfindung ist es, einen gattungsgemäßen Behälter so zu verbessern, daß er zum einen unabhängig vom Füllstand leicht zu handhaben und zum anderen gut an einer Wand oder dgl. zu befestigen ist.

Diese Aufgabe wird mit einem Verpackungsbehälter der eingangs bezeichneten Art erfindungsgemäß durch die Merkmale des Anspruchs 1 gelöst.

Ein so gestalteter Verpackungsbehälter läßt sich sowohl gut handhaben als auch gut an einer Wand oder dgl. befestigen. Dabei kann er beispielsweise mit seiner planen Fläche an eine plane Wandfläche angeklebt werden oder in einen Standfuß bzw. in eine Wandhalterung eingebracht werden, wobei die wenigstens eine plane Fläche eine verdrehsichere Einbringung in die Halterung bzw. in den Standfuß gewährleistet. Dabei wird der Behälter selbstverständlich mit der Verschlußseite nach unten befestigt, so daß sich unabhängig vom Füllstand flüssiges Produkt immer im Bereich des Behälterverschlusses befindet, so daß durch Druckaufbringung auf die Betätigungsfläche der Druck im Behälter erhöht wird und ein Ausbringen des Produktes ermöglicht. Durch die gezielte Betätigung durch Druck auf die Betätigungsfläche wird dabei ein Instabilwerden des Behälters verhindert.

Zur Erleichterung der Handhabung ist vorgesehen, daß wenigstens zwei Betätigungsflächen vorgesehen sind, die an zwei gegenüberliegenden Seitenwänden angeordnet sind.

Weiterhin ist vorgesehen, daß der Behälter im Bereich der Betätigungsflächen eine geringere Wandstärke als in den übrigen Behälterbereichen aufweist. Die Wandstärke kann dann vorteilhaft so gewählt werden, daß der Behälter an sich stabil ist und nur im Bereich der Betätigungsflächen bei normaler Kraftaufbringung eingedrückt werden kann.

Zur Erhöhung der Behälterstabilität und zur besseren Fixierbarkeit in einer Wandhalterung oder einem Standfuß kann vorgesehen sein, daß der Behälter zum Einstecken in eine Wandhalterung oder einen Standfuß mit umlaufenden Profilierungen versehen ist.

Weiterhin ist vorgesehen, daß der Behälter querschnittlich rechteckförmig mit abgerundeter Vorderwand ausgebildet ist. Durch die Kombination mit dieser abgerundeten Vorderwand und planen Seitenwänden ergibt sich eine von allen drei sichtbaren Seiten einsehbare Dekorationsfläche. Außerdem wird durch die Befestigung der planen Rückwand an einer Wandfläche durch Verklebung an derselben oder Einrastung in eine Wandhalterung ein Schutz gegen Ausbeulen des Behälters bei Druckaufbringung auf die Betätigungsflächen bewirkt. Ein weiterer Vorteil dieser Querschnittform liegt in der Kombination der Vorteile von Rechteck- und Kreisform, nämlich einerseits besteht eine isomodulgerechte Form (da rechteckig) und andererseits steht eine optimal squeezbare Flasche (abgerundeter Bereich) zur Verfügung.

Die Erfindung ist nachstehend anhand der Zeichnung beispielsweise näher erläutert. Diese zeigt in:
- Fig. 1: eine Vorderansicht eines erfindungsgemäßen Verpackungsbehälters,
- Fig. 2: eine Seitenansicht des Behälters nach Fig. 1 und
- Fig. 3: eine Draufsicht auf den Behälter nach Fig. 1.

Ein erfindungsgemäßer Verpackungsbehälter für flüssige Produkte ist in der Zeichnung allgemein mit 1 bezeichnet. Dieser Verpackungsbehälter ist beispielsweise zur Aufnahme von flüssiger Seife geeignet und weist querschnittlich eine etwa rechteckförmige Form auf, wobei die Rückwand 2 plan ausgebildet ist. An diese Rückwand 2 grenzen etwa rechtwinklig zwei vorzugsweise ebenfalls im wesentlichen plane Seitenwände 3 und 4 an, welche endseitig in eine abgerundete teilzylinderförmige Vorderwand 5 übergehen.

Dieser Behälterquerschnitt ändert sich ausgehend von einer Bodenwand 6 im wesentlichen über der Höhe des Behälters 1 nicht, am oberen Ende gehen die Wände 2, 3, 4 und 5 jedoch über mit 7 bezeichnete Abschrägungen in eine Behälteröffnung mit Behälterverschluß über, welcher mit 8 bezeichnet ist. Dieser Behälterverschluß 8 ist vorzugsweise als an sich bekannter Membranverschluß ausgebildet, der ein Austreten des Produktes aus dem Verpackungsbehälter 1 ermöglicht, wenn sich der Behälterinnendruck erhöht, und der aber wieder verschließt, wenn sich der Behälterinnendruck verringert. Der Behälterverschluß 8 kann zusätzlich noch mit einer Transportschutzkappe versehen sein, die mit 9 angedeutet ist.

In den beiden Seitenwänden 3 und 4 sind in derselben Höhe gegenüberliegend zwei ein- oder ausgewölbte Betätigungsflächen 10 vorgesehen, die im Ausführungsbeispiel als konkave Druckmulden ausgebildet sind. Der Bereich dieser Betätigungsflächen 10 ist gegenüber den übrigen Behälterwandbereichen mit einer geringeren Wandstärke ausgebildet, so daß ein Eindrücken der Behälterwandung im Bereich der Betätigungsflächen 10 mit geringem Kraftaufwand möglich ist. Im übrigen Bereich ist die Wandstärke der Behälterwandungen so gewählt, daß mit geringem Kraftaufwand im wesentlichen keine Verformung des Behälters möglich ist. Dabei sind zur Stabilitätserhöhung Profilierungen in Rillenform oder dgl. vorgesehen, diese Profilierungen sind mit 11 bezeichnet.

Die Rückwand des Behälters 1 kann mit einer Klebebeschichtung versehen sein, was es ermöglicht, den Behälter 1 auf einfache Weise an einer Wandfläche zu befestigen. Die Klebebeschichtung kann z. B. von einem Doppelklebeband gebildet sein, wobei die vom Behälter 1 abgewandte Seite dann natürlich mit einer Schutzfolie versehen ist, die vor der Anbringung des Behälters 1 an der Wandfläche vom Benutzer abzuziehen ist. Anstelle eines Klebebandes kann auch ein Klettband oder dgl. verwendet werden. Dabei wird der Behälter selbstverständlich so an der Wand befestigt, daß sich der Behälterverschluß 8 an der Unterseite befindet, d.h. der Behälter befindet sich dann in Überkopfstellung. Aufgrund der Behältergestaltung und der Befestigung der planen Rückwand 2 an einer Wand steht ein stabiler Behälter zur Verfügung, der auch bei Druckanwendung nicht zum Ausbeulen neigt. Soll Produkt entnommen werden, so wird von der Benutzerhand Druck auf die beiden Betätigungsflächen 10 ausgeübt, so daß sich das Behälterinnenvolumen verringert und somit der Druck im Behälter steigt, wodurch Produkt aus dem Behälter durch das Membranventil des Behälterverschlusses 8 austreten kann. Dies ist unabhängig vom Füllstand des Behälters 1, weil aufgrund der Stabilität des Behälters 1 ein zuverlässiger Druckaufbau durch gezieltes Eindrücken der Betätigungsflächen 10 gewährleistet ist.

Wenn ein Ankleben des Behälters 1 an einer Wandfläche nicht gewünscht ist, kann auch ein zusätzlicher Standfuß oder eine Wandhalterung vorgesehen sein. Eine solche Wandhalterung ist gestrichelt in den Figuren 1 bis 3 angedeutet und mit 12 bezeichnet. Dabei sind die Innenabmessungen der Wandhalterung 12 und die Außenabmessungen des Behälters 1 und insbesondere die Profilierungen 11 so gewählt, daß der Behälter 1 rastend in die ringförmige Wandhalterung 12 eingesetzt werden kann. Die Wandhalterung 12 selbst kann an die zugeordnete Wandfläche angeklebt oder mittels Schrauben oder dgl. an der Wand befestigt werden. Diese Lösung mit Wandhalterung 12 bietet den zusätzlichen Vorteil, daß der Verpackungsbehälter 1, wenn er entleert ist, leicht ausgewechselt werden kann. Dabei ist aufgrund der Behälterform und der korrespondierende Innenform der Wandhalterung 12 eine genaue, verdrehsichere Positionierung des Verpackungsbehälters 1 in der Wandhalterung 12 gewährleistet. Aufgrund der Rastverbindung ist gleichzeitig auch eine psychologische Diebstahlsicherung gegeben, da bei der Einbringung bzw. Entnahme des Behälters 1 ein gewisser Widerstand zu überwinden ist.

Durch die abgerundete Gestaltung der Vorderwand 5 und der geraden Seitenwände 3 und 4 ergibt sich eine von allen drei Seiten sichtbare optimale Dekorationsfläche.

Wie am besten aus Fig. 3 hervorgeht, ist vorzugsweise der Behälterverschluß 8 asymmetrisch, d.h. mit größerem Abstand zur Wand angeordnet, um eine einwandfreie Produktentnahme zu gewährleisten.

Natürlich ist die Erfindung nicht auf das dargestellte Ausführungsbeispiel beschränkt. Weitere Ausgestaltungen sind möglich, ohne den in den Ansprüchen definierten Bereich zu verlassen. So ist selbstverständlich auch eine Kombination mit einem Standfuß möglich und dgl. mehr.

## Patentansprüche

1. Verpackungsbehälter (1) für flüssige Produkte zur Benutzung in Über-Kopf-Stellung mit einem die Abgabeöffnung des Behälters (1) verschließenden Behälterverschluß (8), der bei Druckänderung im Behälter (1) selbsttätig öffnet bzw. schließt,
mit wenigstens einer zur Befestigung an einer planen Fläche geeigneten planen Seitenwand (2),
mit jeweils einer ein- oder ausgewölbtenBetätigungsfläche (10) zur Druckaufbringung
mit einer Benutzerhand und dadurch bewirkter Öffnung des Behälterverschlusses (8) auf zwei gegenüberliegenden, anderen Seitenwänden (3, 4)
und mit einer der planen Seitenwand (2) gegenüberliegenden Vorderwand (5), **dadurch gekennzeichnet,**
daß der Behälterverschluß (8) ein Membranverschluß ist,
daß der Behälter (1) im Bereich der Betätigungsflächen (10) eine ein Eindrücken der Behälterwandung mit geringem Kraftaufwand ermöglichende geringere Wandstärke als in den übrigen, bei geringem Kraftaufwand im wesentlichen keine Verformung des Behälters ermöglichenden Behälterbereichen aufweist
und daß der Behälter (1) querschnittlich rechteckförmig mit nach außen gewölbter Vorderwand (5) ausgebildet ist.

2. Verpackungbehälter nach Anspruch 1,
**dadurch gekennzeichnet,**
daß der Behälter (1) zum Einstecken in eine Wandhalterung (12) oder einen Standfuß mit umlaufenden Profilierungen (11) versehen ist.

## Claims

1. A container (1) for liquid products for use in the upside-down position comprising a closure (8) which closes the outlet opening of the container (1) and which automatically opens and closes when the pressure in the container (1) changes; at least one flat side wall (2) suitable for fixing to a flat surface; at least one concave or convex actuating surface (1) for applying pressure by hand and thus opening the closure (8) on each of two opposite, other side walls (3,4); and a front wall (5) opposite the flat side wall (2), characterized in that the closure (8) is a membrane closure, in that the container (1) has a thinner wall in the vicinity of the actuating surfaces (10) - to allow the container wall to be pressed in under light pressure - than in the other regions of the container which allow hardly any deformation under light pressure and in that the container (1) has a rectangular cross-section with an outwardly curved front wall (5).

2. A container as claimed in claim 1, characterized in that the container (1) is provided with encircling profiles (11) for placing in a wall-mounted holder (12) or a stand

## Revendications

1. Récipient d'emballage (1) pour produits liquides, pour utilisation en position tête en bas comprenant :
- une fermeture (8) montée sur l'ouverture de sortie du récipient (1) et qui s'ouvre automatiquement, ou se ferme quand varie la pression dans le récipient,
- au moins une paroi latérale (2) plane, prévue pour fixation sur une portée plane,
- sur l'une et l'autre de deux parois latérales (3, 4) opposées, une portée d'actionnement (10) à courbure entrante ou sortante, pour que la main de l'utilisateur exerce une pression et provoque ainsi l'ouverture de la fermeture (8),
- une paroi avant (5) faisant face à la paroi arrière plane (2),
caractérisé en ce que
- la fermeture du récipient (8) est une fermeture à membrane,
- le récipient (1), dans la zone des portées d'actionnement (10) présente, pour permettre l'enfoncement sous une faible force, une épaisseur de paroi inférieure à celle qui existe dans le reste du récipient et qui fait que pratiquement le récipient ne se déforme pas sous l'action d'une faible force.

2. Récipient selon la revendication 1,
caractérisé en ce qu'
il présente des parties périphériques profilées (1), pour être emmanché dans un support de paroi (12) ou dans un pied support.
